# EUROPÄISCHE PATENTSCHRIFT

(11) **EP 0 385 969 B1**
(45) Veröffentlichungstag und Bekanntmachung des Hinweises auf die Patenterteilung: **28.10.1992**
(21) Anmeldenummer: 90890050.9
(22) Anmeldetag: 26.02.1990
(51) Int. Cl.: F02D 41/38, F02D 41/14

(54) **Einrichtung zum Steuern und Regeln einer Dieselbrennkraftmaschine**
Apparatus for the control and regulation of a diesel engine
Dispositif de commande et de régulation d'un moteur diesel

(30) Priorität: 27.02.1989 DE 3906083
(43) Veröffentlichungstag der Anmeldung: 05.09.1990
(73) Patentinhaber: Automotive Diesel Gesellschaft m.b.H., A-4020 Linz (AT)
(72) Erfinder: Augesky, Christian, Dipl.-Ing., A-1150 Wien (AT); Bittinger, Wolfgang, Dipl.-Ing., A-1150 Wien (AT); Heiss, Michael, Dipl.-Ing., A-1235 Wien (AT); Seibt, Artur, Dr. Ing., A-1040 Wien (AT)
(74) Vertreter: Matschnig, Franz, Dipl.-Ing.

(56) Entgegenhaltungen:
- EP-A- 0 105 828
- EP-A- 0 148 107
- DE-A- 3 822 582
- GB-A- 2 197 093
- US-A- 4 130 095
- US-A- 4 282 842
- PATENT ABSTRACTS OF JAPAN vol. 8, no. 244 (M-337) 09 November 84, & JP-A-59 120730
- PATENT ABSTRACTS OF JAPAN vol. 7, no. 246 (M-253) 02 November 83, & JP-A-58 133453 (TOYO KOGYO K.K.) 09 August 83,

## Beschreibung

Die Erfindung bezieht sich auf eine Einrichtung nach dem Oberbegriff des Anspruches 1.

Einrichtungen zum Regeln von Dieselbrennkraftmaschinen dieser Art sind in einer Vielzahl bekannt geworden, wobei nur beispielsweise auf die DE-A-31 22 553 verwiesen wird.

Im Zusammenhang mit derartigen Einrichtungen sind auch verschiedene Lösungen bekannt, die sich auf eine Begrenzung des Rauchausstoßes beziehen, wobei zu diesem Zweck verschiedene Betriebsgrößen, insbesondere die Drehzahl, die Brennstofftemperatur sowie Druck und Temperatur der angesaugten Luft als Eingangsgrößen eines Rauchkennfeldes die jeweils maximal zulässige Rauchzahl festlegen (DE-A-28 20 807).

Eine adaptive Regelung der bei Vollast auftretenden, durch Ruß hervorgerufenen Abgastrübung ist aus der DE-AS-36 38 474 bekannt geworden. Hiebei wird mit einem Rußsensor auf elektrooptischer Grundlage der Rußanteil in den Abgasen festgestellt. Falls der Rußsensor einen zu hohen Rußanteil feststellt, wird in einer Vorrichtung zur Verstellung der Vollasteinspritzmenge diese Menge in kleinen Schritten reduziert, bis die vorgegebene Rauchzahl wieder erreicht ist. Auch kann bei Unterschreiten der vorgegebenen Rauchzahl wieder eine schrittweise Erhöhung der Vollasteinspritzmenge erfolgen, bis die vorgegebene Rauchzahl erreicht ist. Eine Regelung in Abhängigkeit von der Drehzahl oder anderer Betriebsparametern ist in diesem Dokument nicht beschrieben.

Eine adaptive Regelung einer Brennkraftmaschine unter Zuhilfenahme von Kennfeldern, deren Werte entsprechend den aktuellen Betriebsbedingungen der Maschine modifiziert werden, geht z.B. aus den DE-A-34 08 215, 35 39 395 und 36 03 137 hervor (Zeitverzögerung von Parametern ist z.B. aus US-A-4 130 095 bekannt.)

Die EP-A2-148 107 beschreibt weiters eine Vollastregelung eines Dieselmotors, die von dem Meßwert eines Rußwertsensors, der offensichtlich auf induktiver Grundlage arbeitet, ausgeht. Maximale Treibstoffmengen sind in einem festen Vollastkennfeld festgehalten. In Abhängigkeit von dem festgestellten Rußwert können die in dem Vollastkennfeld enthaltenen unteren Grenzen (Signal T_{L}) um Inkremente ΔT_{L} erhöht werden. Die Regelung nach dem Rußwert erfolgt somit immer ausgehend von einem festen Kennfeld, wodurch wegen der nur schrittweise erfolgenden Erhöhung des Treibstoffmaximalwertes eine Anpassung an sich rasch ändernde Vorgänge, wie z.B. ein plötzliches Durchtreten des Fahrpedals für volle Beschleunigung, nicht optimal möglich ist.

Die DE-A1-28 29 958 betrifft die Regelung eines Otto-Motors nach dem λ-Wert. Der Sauerstoffgehalt der Abgase wird vor und nach einem Katalysator 170 mit O₂-Sensoren 184, 186 gemessen, die Meßwerte werden in einer Schaltung 200 aufbereitet und einem λ-Regelkreis 246 zugeführt. Hier wird mit einem PI-Regler jener Wert bestimmt, um den ein Einstellfaktor in einer Tabelle 244 erhöht oder erniedrigt werden muß, um beim nächsten Betrieb in diesem Arbeitspunkt λ=1 erreichen zu können. Da ein Sauerstoffsensor erst nach einer gewissen Verzugszeit T anspricht, muß die "Geschichte" des Motors (letzte Meßwerte) in einem Kurzfristspeicher 250 zwischengespeichert werden, um auch einen Arbeitspunkt zur Verfügung zu haben, falls eine Korrektur des zu dem um die Verzugszeit zurückliegenden Arbeitszeitpunkt gehörenden Einstellwertes notwendig ist. Der Betrag der Verzugszeit wird aus Drehzahl und Absolutdruck berechnet.

Dieser bekannte Regler, weist zwar ein adaptives Kennfeld auf, jedoch wird kein Begrenzungswert ermittelt, sondern normal nach dem λ-Wert geregelt, was, verbunden mit der Bezeichnung der Verzugszeit, zu einem hohen Rechenaufwand und entsprechenden Rechenzeiten führt, die in Verbindung mit der bei der Erfindung vorliegenden Aufgabe unerwünscht sind.

Aufgabe der Erfindung ist es, eine Regelung für eine Dieselmaschine zu schaffen, deren Ausgangspunkt zwar in erster Linie die Ist-Drehzahl ist, die jedoch auch den Rußanteil in den Abgasen berücksichtigt und für eine unterschiedlichen Betriebsbedingungen angepaßte Vollastbegrenzung sorgt. Besondere Berücksichtigung soll hiebei der Umstand erfahren, daß die Rußmessung und -auswertung aus physikalischen Gründen verzögert erfolgt, beispielsweise deshalb, weil die Messung in der Abgasleitung, in einer bestimmten Entfernung von den Auslaßventilen, durchgeführt wird. Die Begrenzung soll rasch erfolgen, doch soll der Maschine in jeder Betriebssituation die jeweils maximal mögliche Kraftstoffmenge zur Verfügung stehen.

Die Aufgabe der Erfindung wird mit einer Einrichtung der eingangs genannten Art gelöst, die gemäß dem Kennzeichen des Ansprüches 1 ausgebildet ist.

Die Erfindung ermöglicht eine rasch wirksam werdende Volllastbegrenzung bei optimaler Ausnutzung der Maschinenleistung und Berücksichtigung des maximal zulässigen Rußwertes, wobei auch Fertigungstoleranzen und insbesondere Alterungserscheinungen einem Ausnützen der Maschinenleistung bis an die Rauchgrenze nicht entgegenstehen.

Weitere wichtige Merkmale sind in den Unteransprüchen gekennzeichnet.

Die Erfindung samt ihren Vorteilen ist im folgenden an Hand einer beispielsweisen Ausführungsform näher erläutert, die in der Zeichnung veranschaulicht ist. In dieser zeigen Fig. 1 ein Blockschaltbild einer Einrichtung nach der Erfindung, Fig. 2 in einem Diagramm den zeitlichen Ablauf der Berechnungsvorgänge in einer Einrichtung nach der Erfindung und Fig. 3 und 4 diesen Ablauf in Struktogrammen und Fig.5 eine Variante der Erfindung in einem Ausschnitt eines Blockschaltbildes gemäß Fig. 1.

Fig. 1 zeigt schematisch eine Dieselmaschine 1 mit einer Einspritzpumpe 2, deren Regelstange in bekannter Weise elektro mechanisch, einem Signal RW entsprechend, verstellt werden kann. Zur Regelung der Maschine 1 ist ein Basisregler 3 vorgesehen, der in Abhängigkeit von zugeführten Betriebsgrößensig-nalen ein Regelstangenansteuersignal RW_{B} berechnet. Die wesentlichen Betriebsgrößensignale sind ein von einem Drehzahlgeber 4 stammendes Drehzahlsignal n sowie ein von einem Fahrpedal-Stellungsgeber 5 stammendes Fahrpedalsignal f. Bei der Berechnung des Ansteuersignales RW_{B} können noch weitere Betriebsgrößen, wie z.B. die Maschinentemperatur, der Luftdruck etc. berücksichtigt werden, was durch Sensoren 6 angedeutet ist.

Um bei der Regelung der Maschine 1 eine Vollastbegrenzung zu erreichen, die den tatsächlich auftretenden Rußwert berücksichtigt, ist in bzw. an der Abgasleitung 7 der Maschine 1 ein Rußwertsensor 8 vorgesehen, der, beispielsweise durch optische Trübungsmessung oder durch andere langsamere Meßverfahren, mittels einer Sensorauswertung 9 ein dem Istwert des Rußwertes entsprechendes Signal AGᵢ erzeugt.

Wie weiter unten im Detail beschrieben, beeinflußt der im Betrieb laufend ermittelte Rußwert AGᵢ ein maximal zulässiges Ansteuersignal RW_{M} für die Regelstange. Das im Basisregler 3 berechnete Ansteuersignal RW_{B} und das maximal zulässige Ansteuersignal RW_{M} werden einer Minimalwertauswahlstufe 10 zugeführt. Dies hat zur Folge, daß die Regelung der Maschine 1 normal vor sich geht, solange das berechnete Ansteuersignal RW_{B} kleiner ist, als das im jeweiligen Augenblick vorliegende, maximal zulässige Ansteuersignal RW_{M}. Andernfalls tritt eine Begrenzung auf, d.h., RW=RW_{M}. Die Auswahlstufe 10 enthält einen Speicher 10′ und ist zusammen mit diesem Speicher dazu eingerichtet, ein Statussignal S abzugeben, welches anzeigt, ob die Begrenzung zur Zeit t_{M} wirksam war oder nicht.

Im folgenden wird erläutert, wie das maximal zulässige Ansteuersignal RW_{M} erfindungsgemäß gewonnen wird. Ein Ausgangspunkt ist hiebei, daß der Rußwertsensor 8 bzw. die Sensorauswertung 9 eine Meßverzögerung Δt aufweist, somit, bezogen auf den Zeitpunkt tv des Sollwertvergleiches ein Rußwertsignal AGᵢ (tᵥ-Δt) vorliegt. Diese Meßverzögerung ist systembedingt und durch einen oder mehrere der folgenden Faktoren verursacht : Laufzeit der Abgase bis zum Sensor, Ansprechzeit des Sensors, Dauer der Auswertung in der Sensorauswertung.

Das Rußwertsignal AGᵢ wird einem Subtrahierglied 11 zugeführt, dem als zweites Signal ein maximaler Soll-Rußwert AG_{MS} zugeführt wird. Dieser Wert kann im einfachsten Fall konstant sein und in einem Sollwertspeicher abgelegt sein. Im vorliegenden Ausführungsbeispiel wird der maximale Rußwert AG_{MS} (t_{M}) jedoch in einem Sollwertkennfeld 12 erzeugt, und zwar in Abhängigkeit von Betriebsgrößen, wie zumindest von der mittleren Drehzahl n̅ (t_{M}), die um die Meßtotzeit Δt zurückliegen und in einem Speicher 13 abgelegt werden. Dieser Speicher 13 ist in Fig. 1 als Teil des Basisreglers 3 eingezeichnet, doch es soll klar sein, daß die Aufteilung in Blöcke bloß dem besseren Verständnis dient. Tatsächlich ist die Einrichtung nach der Erfindung größtenteils softwaremäßig in einem oder mehreren Mikrocomputern realisiert. Werden dem Sollwertkennfeld 12 nicht nur die mittlere Drehzahl n̅ (t_{M}) sondern weitere Betriebsgrößen, wie z.B. die Maschinentemperatur zum Zeitpunkt (t_{M}) zugeführt, so liegt an Stelle eines zweidimensionalen ein mehrdimensionales Kennfeld vor.

Das Ausgangssignal Δ AG=AG_{MS} - AGᵢ des Subtrahiergliedes 11 wird einer Regeleinheit 14′ zugeführt, die in Fig.1 zusammen mit dem Subtrahierglied 11 als Begrenzungsregler 14 ausgebildet ist. Als weitere Informationen enthält dieser Begrenzungsregler 14 bzw. die Regeleinheit 14′ noch das bereits erwähnte Statussignal S. In Abhängigkeit von diesen Signalen gibt der Begrenzungsregler in weiter unten näher beschriebener Weise ein Korrektursignal ΔRW für ein adaptives Kennfeld 15 ab.

Dieses adaptive Kennfeld 15 ist im Prinzip ein Speicher für arbeitspunktabhängige Werte des maximal zulässigen Ansteuersignals RW_{M}, wobei diese Werte der jeweiligen Rußsituation angepaßt, somit geändert werden können. Beispielsweise Ausführungen adaptiver Kennfelder gehen aus den drei eingangs genannten Literaturstellen hervor.

Zur Synchronisation des Ein- und Auslesens werden dem Kennfeld 15 seitens des Basisreglers Strobesignale sync-in und sync-out zugeführt. Weiters erhält das Kennfeld 15 Arbeitspunktvektorsignale AP(to) bzw. AP (t_{M}), die im einfachsten Fall Signale der mittleren Drehzahl n̅(to) bzw. n̅(t_{M}) sind, jedoch auch weitere Betriebsgrößensignale enthalten können, welche z.B. für die Maschinentemperatur, den Luftdruck, den Ladedruck etc. repräsentativ sind. Das Arbeitspunktvektorsignal AP (t_{M}) steht in dem Speicher 13 für um die Meßtotzeit Δt zurückliegende Betriebsgrößenwerte zur Verfügung; es wird zum richtigen Einlesen des Korrektursignales ΔRW benötigt.

Ohne Berücksichtigung der adaptiven Eigenschaften des Kennfeldes 15 steht somit je nach dem augenblicklich vorliegenden Arbeitspunktvektor AP(to) ein ganz bestimmtes, maximal zulässiges Ansteuersignal RM_{M} für die Begrenzung zur Verfügung.

Ergibt nun der im Subtrahierglied 11 bzw. im Begrenzungsregler 14′ erfolgende Vergleich des Rußistwertes AGᵢ mit dem Rußsollwert AG_{MS}, wobei zu beachten ist, daß der Zeit t_{M} zugehörige Werte miteinander verglichen werden, daß der Istwert größer als der Sollwert ist, d.h. daß ΔAG<0, so fordert der Begrenzungsregler 14 eine Verkleinerung des entsprechenden Kennfeldwertes im Kennfeld 15 an, indem er ΔRW= -c setzt (c ist eine vorgegebene konstante Größe), sodaß der entsprechende Kennfeldwert um diese Größe verringert wird.

Falls hingegen der Istwert kleiner als der Sollwert, somit AG>0 ist, was bedeutet, daß die Begrenzung zu niedrig gewählt ist, fordert der Begrenzungsregler 14 eine Erhöhung des entsprechenden Kennfeldwertes an, indem er ΔRW= +c setzt, allerdings nur, falls gemäß dem Statussignal S (t_{M}) die Begrenzung zur Zeit t_{M} aktiv war. Falls dies nicht der Fall war, gibt der Begrenzungsregler 14 keinen Korrekturwert aus, d.h. Δ RW=0.

Es ist zu erwähnen, daß der Begrenzungsregler 14 bespielsweise auch dazu eingerichtet sein kann, ein Korrektursignal Δ RW abzugeben, das der Differenz ΔAG proportional ist.

Der Ablauf der Berechnungen ist in den Fig. 3 und 4 in Struktogrammen und überdies in Fig. 2 in einem Zeitdiagramm dargestellt. In dem Struktogramm ist hiebei angenommen, daß als Betriebsgröße für die Ermittlung des maximal zulässigen Rußwertes AG_{MS} einerseits und für die Ansteuerung des adaptiven Kennfeldes andererseits nicht nur die mittlere Drehzahl n sondern auch die Maschinentemperatur 9 herangezogen wird.

Die Aufteilung in zwei Struktogramme einer Rechner-Ebene A und einer Rechner-Ebene B ist so zu verstehen, daß die eigentliche Regelung der Maschine im Basisregler 3 mit hoher Priorität durchgeführt wird, wogegen die Abgasbehandlung und ebenso verschiedene andere Berechnungen, wie beispielsweise eine Zylindergleichregelung, mit niedriger Priorität durchgeführt werden.

Der Funktionsablauf geht, in anderer Darstellung, auch aus dem Diagramm nach Fig. 2 hervor. Dieser Ablauf beginnt zu einem beliebigen Zeitpunkt t₋₃. Der Basisregler (Rechner-Ebene A) liest die Meßwerte ein, die er zur Regelung benötigt und stellt den Arbeitspunktvektor von t₋₃ zur Verfügung (INPUT). Der Arbeitspunkt AP (t₋₃) wird im Speicher 13 abgelegt. Die dort abgelegten Werte werden später für die Ansteuermessung des Sollwertkennfeldes 12 und des adaptiven Kennfeldes 15 benötigt.

Andererseits wird kurz nach dem Zeitpunkt t₋₃ wenn auf Rechner-Ebene A der Schritt BEGRENZUNG durchgeführt wird, festgestellt, ob zu diesem Zeitpunkt die Begrenzung aktiv ist. Ob ja oder nein wird im BEGRENZUNG-JA/NEIN SPEICHER 10′ fest gehalten, da dies später als Information für den BEGRENZUNGSREGLER (Rechner-Ebene B) benötigt wird (Statussignal S).

Zum Zeitpunkt t₋₃ liegt im adaptiven Kennfeld 15 natürlich noch ein altes Kennfeld vor und zwar jenes, das beispielsweise mit Daten von t₋₇ aktualisiert wurde. Dieses alte Kennfeld wird beim Schritt BEGRENZUNG (Rechner-Ebene A) noch solange verwendet, bis der Vorgang auf der Rechner-Ebene B der Rußmessung, der anschließenden Auswertung der Messung, der Einsatz des Begrenzungsreglers, der die Änderung des Kennfeldes ermittelt, und die Kennfeldkorrektur abgeschlossen ist, also im adaptiven Kennfeld das neue Kennfeld, das soeben mit den Daten von Zeitpunkt t₋₃ aktualisiert wurde, vorliegt. In diesem Beispiel wird das erste Mal zum Zeitpunkt to das neue Kennfeld verwendet.

Ein wesentlicher Vorteil der Erfindung liegt in ihrer Unabhängigkeit von der Meßtotzeit, die für die Rußmessung benötigt wird und der als Folge unterschiedlicher Rechnerbelastung schwankenden Verarbeitungszeit. Die von einer ständigen Rußmessung ausgehende Vollastbegrenzung kann dank der Erfindung rasch und bei bestmöglichen Ausnützung der jeweils maximal möglichen Maschinenleistung erfolgen.

Gemäß dem Ausführungsbeispiel nach Fig. 1 steuert die Regelung die Regelstange einer Einspritzpumpe 2 an. Die Erfindung läßt sich jedoch ebenso auf eine Maschine anwenden, die mit einzelnen Pumpedüsen bestückt ist, was kurz an Hand der Fig. 5 erläutert werden soll.

Der Basisregler 1 berechnet für jede von beispielsweise sechs Pumpedüsen 16ᵢ (bei einer Sechszylindermaschine) ein zugehöriges Ansteuersignal RW_{Bi}, das über die Minimalwertauswahlstufe 10 läuft. Auf diese Stufe 10 folgt eine Zylinderauswahleinheit 17, die von einem aus dem Basisregler 10 stammenden Auswahlsignal i gesteuert wird. Die einzelnen Ansteuersignale RW₁ bis RW₆ werden noch einem Haltespeicher 18 zugeführt und gelangen von hier zu den elektromechanischen Stellgliedantrieben der einzelnen Pumpedüsen 16ᵢ, wobei die erforderlichen Treiberschaltungen und ggf. Servokreise der Einfachheit halber nicht gezeigt sind. Nähere Einzelheiten hinsichtlich der geregelten Einzelzylinderansteuerung sind beispielsweise in der Anmeldung DE 38 22 582 der Anmelderin zu finden, wo auch weitere Literaturstellen zum technischen Hintergrund genannt sind.

Schließlich ist zu erwähnen, daß bei geregelter Einzelzylinderansteuerung die Erfindung entsprechend der Zylinderanzahl vervielfacht angewendet werden könnte, d.h., daß jedem Zylinder eine adaptive Begrenzung nach der Erfindung zugeordnet ist. Demgegenüber wird bei der vereinfachten Ausführungsform nach Fig. 5 ein auf alle Einzelzylinderansteuersignale RW_{Bi} gemeinsam wirkendes maximales Ansteuersignal RW_{M} berechnet.

Der im Zusammenhang mit der Erfindung verwendete Begriff "Ruß" soll natürlich jedwede Partikelbeladung der Maschinenabgase beinhalten, die mit dem "Rußen" oder "Rauchen" einer Brennkraftmaschine in Zusammenhang steht.

## Patentansprüche

1. Einrichtung zum Steuern und Regeln der einer Dieselbrennkraftmaschine zuzuführenden Kraftstoffmenge,
- mit einem elektronischen Basisregler (3), dem Signale von Gebern und Sensoren (4, 5 und 6) zur Erfassung von Betriebsgrößen der Maschine, wie Drehzahl (n), Fahrpedalstellung, Maschinentemperatur zugeführt sind und der in Abhängigkeit von diesen Betriebsgrößen ein Ausgangssignal als Ansteuersignal zum Antrieb zumindest eines elektromechanischen Stellgliedes (2) für die der Maschine zuzuführenden Kraftstoffmenge erzeugt,
- mit einem die Rußbeladung des Abgases messenden Rußwertsensor (8) und einer einen Rußistwert (AG₁) liefernden Sensorsignalauswertung (9),
- mit einem Sollwertspeicher (12) für den maximal zulässigen Rußwert (AG_{MS}),
- mit einem Kennfeld (15), in dem in Abhängigkeit von einem Arbeitspunktvektor (AP), der aus Werten von Betriebsgrößen besteht, ein maximal zulässiges Ansteuersignal (RW_{M}) festgelegt ist, und aus dem die Werte des Ansteuersignales (RW_{M}(tₒ)) zur aktuellen Zeit (tₒ), gesteuert von einem Arbeitspunktvektor (AP(tₒ)) des Basisreglers (3) ausgelesen werden und
- mit einem Begrenzungsregler (14) zum Vergleich des Sollwertes (AG_{MS}) für den maximal zulässigen Rußwert des Sollwertspeichers (12) mit dem Rußistwert (AG₁) sowie zur Erzeugung eines dem Vergleichsergebnis entsprechenden Signals (ΔAG), das als Korrektursignal (ΔRW) verwendet wird,
dadurch gekennzeichnet, daß ein Speicher (13) oder ein Verzögerungsglied für bezüglich des Zeitpunktes (tᵥ) des Sollwertvergleiches um die Meßtotzeit (Δt) des Abgassensors und der Sensorauswertung zurückliegende Werte des Arbeitspunktvektors (AP(t_{M})) vorgesehen ist,
daß das Kennfeld als adaptives Kennfeld (15) ausgebildet ist, daß eine Minimalwertauswahlstufe (10) vorgesehen ist, welcher das Ansteuersignal (RW_{M}) des adaptiven Kennfeldes (15) sowie das im Basisregler (3) berechnete Ansteuersignal (RW_{B}) zugeführt sind und deren Ausgangssignal (RW) zur Ansteuerung des elektromechanischen Stellgliedes (2) herangezogen ist, und daß das Ausgangssignal des Begrenzungsreglers (14) als das Korrektursignal (ΔRW) dem von einem um die Meßtotzeit zurückliegenden Arbeitspunktvektor (AP(t_{M})) gesteuerten Eingang des adaptiven Kennfeldes (15) zugeführt ist.

2. Einrichtung nach Anspruch 1, dadurch gekennzeichnet, daß der Begrenzungsregler (14) ein Subtrahierglied (11) enthält, dem der maximal zulässige Rußsollwert (AG_{MS}) des Sollwertspeichers (12) und der Rußistwert (AGᵢ) zugeführt sind, sowie eine Regeleinheit (14′), welcher das Ausgangssignal (ΔAG) des Subtrahiergliedes (11) und das Statussignal (S) der Minimalwertauswahlstufe (10) zugeführt sind.

3. Einrichtung nach Anspruch 1 oder 2, dadurch gekennzeichnet, daß das adaptive Kennfeld (15) zur Synchronisation des Ein- und Auslesens der Kennfeldwerte von Strobesignalen (sync in, sync out) des Basisreglers (3) synchronisiert ist.

4. Einrichtung nach einem der Ansprüche 1 bis 3, dadurch gekennzeichnet, daß der Sollwertspeicher ein Sollwertkennfeld (12) ist, das von um die Meßtotzeit (Δt) zurückliegenden Werten von zumindest einer Betriebsgröße, vorzugsweise der mittleren Drehzahl n̅ (t_{M}) gesteuert ist und als Ausgangssignal einen Sollwert AG_{MS} (t_{M}) für den maximal zulässigen Rußwert abgibt, der für eine um die Meßtotzeit (Δt) zurückliegende Zeit (t_{M}) repräsentativ ist.

5. Einrichtung nach einem der Ansprüche 1 bis 4, dadurch gekennzeichnet, daß der Begrenzungsregler (14) ein Korrektursignal (ΔRW) abgibt, dessen Größe der Differenz (ΔAG) von Sollwert (AG_{MS}) und Istwert (AGᵢ) des Rußwertes proportional ist.

6. Einrichtung nach einem der Ansprüche 1 bis 5, dadurch gekennzeichnet, daß ein Statussignal (S) auf einen gegen die aktuelle Zeit (tₒ) um die Meßtotzeit (Δt) zurückliegenden Zeitpunkt (t_{M}) bezogen ist und daß ein Speicher (10′) für dieses Statussignal (S) vorgesehen ist.

7. Einrichtung nach anspruch 5, dadurch gekennzeichnet, daß der Begrenzungsregler (14) ein negatives Korrektursignal (ΔRW) abgibt, falls AGᵢ (≧) AG_{MS}, ein positives Korrektursignal abgibt, falls AGᵢ (≦) AG_{MS} und überdies gemäß dem Statussignal (S) RW_{M} (≦) RW_{B} und ein Nullsignal (ΔRW=0) abgibt, falls AGᵢ (≦) AG_{MS} und überdies gemäß dem Statussignal (S) RW_{B} (≦) RW_{M} ist.

8. Einrichtung nach einem der Ansprüche 1 bis 7, dadurch gekennzeichnet, daß bei Ansteuerung von Pumpedüsen (16ᵢ ) einer Maschine (1) der Minimalwertauswahlstufe (10) eine von dem Basisregler (10) angesteuerte Zylinderauswahleinheit (17) nachgeschaltet ist und auf diese Einheit (17) ein Haltespeicher (18) für die ausgewählten Ansteuersignale (RWᵢ) für die Pumpedüsen (16ᵢ) folgt.

## Claims

1. A device for automatically controlling the amount of fuel supplied to a diesel engine, comprising
- an electronic base controller (3) which is supplied with signals from transmitters and sensors (4, 5 and 6) for determining operating parameters of the engine, such as the speed (n), the accelerator pedal position and the engine temperature, and which in dependence on these operating parameters generates an actuating output signal for driving at least one electromechanical actuator (2) for controlling the fuel supply to the engine,
- a soot value sensor (8) for measuring the soot load in the exhaust gas and a sensor signal evaluating means (9) delivering an actual soot value (AGᵢ),
- a set value store (12) for the maximum permissible soot value (AG_{MS}),
- a performance graph (15) in which a maximum permissible actuating signal (RW_{M}) is determined in dependence on a working point vector (AP) consisting of values of operating parameters, and from which the values of the actuating signal (RW_{M}(tₒ)) at the actual time (tₒ), controlled by a working point vector (AP(tₒ)) of the base controller (3), are read out, and
- a limitation controller (14) for comparing the set value (AG_{MS}) for the maximum permissible soot value in the set-value store (12) with the actual soot value (AGᵢ) and for generating a signal (ΔAG) corresponding to the result of the comparison and used as the corrective signal (ΔRW),
characterised in that a store (13) or a delay element is provided for values of the working point vector (AP(t_{M})) which lag behind the time (tᵥ) of the set-value comparison by an amount equal to the idle measuring time (Δt) of the exhaust-gas sensor and the sensor evaluation,
the performance graph is an adaptive performance graph (15),
a minimum value selection stage (10̸) is provided and is supplied with the actuating signal (RW_{M}) of the adaptive performance graph (15) and the actuating signal (RW_{B}) calculated in the base controller (3), and outputs a signal (RW) used for actuating the electromagnetic actuator (2), and
the output signal from the limitation controller (14) is used as the corrective signal (ΔRW) and supplied to the input of the adaptive performance graph (15) controlled by a working point vector (AP(t_{M})) which lags by the idle measuring time.

2. A device according to claim 1, characterised in that the limitation controller (14) contains a subtraction element (11) supplied with the actual soot value (AGᵢ) and the maximum permissible set soot value (AG_{MS}) from the set-value store (12), and also contains a control unit (14′) supplied with the output signal (ΔAG) from the subtraction element (11) and the status signal (S) from the minimum value selection stage (10̸).

3. A device according to claim 1 or 2, characterised in that the adaptive performance graph (15) is synchronised by strobe signals (sync in, sync out) from the base controller (3) in order to synchronise the reading-in and reading-out of the performance graph values.

4. A device according to any one of claims 1 to 3, characterised in that the set value store is a set value performance graph (12) controlled by values of at least one operating parameter, preferably the average speed n̅ (t_{M}), lagging by the idle measuring time (Δt), and outputs a signal in the form of a set value (AG_{MS}(t_{M})) for the maximum permissible soot value which is representative of a time (t_{M}) which lags by the idle measuring time (Δt).

5. A device according to any of claims 1 to 4, characterised in that the limitation controller (14) delivers a collective signal (ΔRW), the value of which is proportional to the difference (ΔAG) between the set value (AG_{MS}) and the actual value (AGᵢ) of the soot value.

6. A device according to any of claims 1 to 5, characterised in that the status signal (S) relates to an instant (t_{M}) which lags behind the actual time (to) by the idle measuring time (Δt), and a store (10̸′) is provided for this status signal (S).

7. A device according to claim 5, characterised in that the limitation controller (14) delivers a negative corrective signal (ΔRW) if AGᵢ ≧ AG_{MS}, a positive corrective signal if AGᵢ ≦ AG_{MS} and also if RW_{M} ≦ RW_{B} in accordance with the status signal (S), and a zero signal (ΔRW=0̸) if AGᵢ ≦ AG_{MS} and also if RW_{B} ≦ RW_{M} in accordance with the status signal (S).

8. A device according to any of claims 1 to 7, characterised in that when monobloc injection pumps and nozzles (16ᵢ) in an engine (1) are actuated, the minimum value selection stage (10̸) is followed by a cylinder selection unit (17) actuated by the base controller (10̸) and followed by a store (18) for holding the selected actuation signals (RWᵢ) for the monobloc injection pumps and nozzles (16ᵢ).

## Revendications

1. Appareil de commande et de régulation de la quantité de carburant à fournir à un moteur diesel à combustion interne,
- avec un régulateur de base électronique (3), qui reçoit des signaux de transmetteurs et capteurs (4, 5 et 6) destinés à enregistrer des paramètres de fonctionnement du moteur, tels que le régime (n), la position de la pédale d'accélération, la température du moteur, et qui, en fonction de ces paramètres, produit un signal de sortie comme signal d'asservissement pour entraîner au moins un organe de réglage électromécanique (2) de la quantité de carburant à fournir au moteur,
- avec un capteur d'indice de fumée (8) mesurant la teneur en fumée des gaz d'échappement et une unité évaluatrice de capteur (9) fournissant une valeur effective de fumée (AGᵢ),
- avec une mémoire de consignes (12) pour l'indice maximal admissible de fumée (AG_{MS}),
- avec un diagramme caractéristique (15), dans lequel est établi, en fonction d'un vecteur de point de travail (AP) constitué de valeurs de paramètres de fonctionnement, un signal maximal admissible d'asservissement (RW_{M}), et duquel sont tirées les valeurs du signal d'asservissement (RW_{M}(tₒ)) à l'instant actuel (to), sous la commande d'un vecteur de point de travail (Ap(tₒ)) du régulateur de base (3),
- avec un régulateur limiteur (14) pour comparer la consigne (AG_{MS}) d'indice maximal admissible de fumée de la mémoire de consignes (12) à la valeur effective de fumée (AGᵢ) et pour produire un signal ( AG), correspondant au résultat de la comparaison, qui est utilisé comme signal de correction (ΔRW),
**caractérisé** en ce qu'une mémoire (13) ou un élément de retard est prévu pour des valeurs du vecteur de point de travail AP(t_{M})) qui, par rapport à l'instant (tᵥ) de la comparaison de la valeur de consigne, sont retardées du temps mort de mesure (Δt) du capteur de gaz d'échappement et de l'unité évaluatrice de capteur,
en ce que le diagramme caractéristique est un diagramme caractéristique adaptatif (15),
en ce qu'est prévu un étage de sélection de valeur minimale (10), qui reçoit le signal d'asservissement (RW_{M}) du diagramme caractéristique adaptatif (15) et le signal d'asservissement (RW_{B}) calculé dans le régulateur de base (3) et dont le signal de sortie (RW) est utilisé pour asservir l'organe de réglage électromécanique (2),
et en ce que le signal de sortie du régulateur limiteur (14) est fourni, comme signal de correction (ΔRW), à l'entrée du diagramme caractéristique adaptatif (15) qui est commandée par un vecteur de point de travail (Ap(t_{M})) retardé du temps mort de mesure.

2. Appareil selon la revendication 1, **caractérisé** en ce que le régulateur limiteur (14) contient un élément soustracteur (11), qui reçoit la consigne maximale admissible de fumée (AG_{MS}) de la mémoire de consignes (12) et la valeur effective de fumée (AGᵢ), et une unité régulatrice (14′) qui reçoit le signal de sortie (ΔAG) de l'élément soustracteur (11) et le signal d'état (S) de l'étage de sélection de valeur minimale (10).

3. Appareil selon la revendication 1 ou 2, **caractérisé** en ce que le diagramme caractéristique adaptatif (15), en vue de la synchronisation de l'entrée et de la sortie des valeurs du diagramme caractéristique, est synchronisé par des signaux en créneaux (sync in, sync out) du régulateur de base (3).

4. Appareil selon l'une des revendications 1 à 3, **caractérisé** en ce que la mémoire de consignes (12) est un diagramme caractéristique de consignes (12), qui est commandé par une valeur retardée du temps mort de mesure (Δt) d'au moins un paramètre de fonctionnement, de préférence du régime moyen n̅ (t_{M}), et qui délivre comme signal de sortie une consigne AG_{MS} (t_{M}) pour l'indice maximal admissible de fumée, qui est représentative d'un instant (t_{M}) retardé du temps mort de mesure (Δt).

5. Appareil selon l'une des revendications 1 à 4, **caractérisé** en ce que le régulateur limiteur (14) délivre un signal de correction (ΔRW), dont la valeur est proportionnelle à la différence (ΔAG) entre la consigne (AG_{MS}) et la valeur effective (AGᵢ) de l'indice de fumée.

6. Appareil selon l'une des revendications 1 à 5, **caractérisé** en ce que le signal d'état (S) est rapporté à un instant (t_{M}) retardé du temps mort de mesure (Δt) par rapport à l'instant actuel (t₀), et en ce qu'une mémoire (10′) est prévue pour ce signal d'état (S).

7. Appareil selon la revendication 5, **caractérisé** en ce que le régulateur limiteur (14) délivre un signal de correction négatif (ΔRW) si AGᵢ ≧ AG_{MS}, un signal de correction positif si AGᵢ ≦ AG_{MS} et si en outre, selon le signal d'état (S), RW_{M} ≦ RW_{B}, et un signal nul (ΔRW=O) si AGᵢ ≦ AG_{MS} et si en outre, selon le signal d'état (S), RW_{B} ≦ RW_{M}.

8. Appareil selon l'une des revendications 1 à 7, **caractérisé** en ce que, pour l'asservissement d'injecteurs de pompe (16ᵢ) d'un moteur (1), l'étage de sélection de valeur minimale (10) est suivi d'une unité de sélection de cylindre (17) asservie par le régulateur de base (3), et cette unité (17) est suivie d'une mémoire de retenue (18) pour les signaux d'asservissement sélectionnés (RWᵢ) destinés aux injecteurs de pompe (16ᵢ).
